# EUROPÄISCHE PATENTSCHRIFT

(11) **EP 1 898 088 B1**
(45) Veröffentlichungstag und Bekanntmachung des Hinweises auf die Patenterteilung: **26.01.2011**
(21) Anmeldenummer: 07112283.2
(22) Anmeldetag: 11.07.2007
(51) Int. Cl.: F04B 1/20, F04B 53/00

(54) **Schallgedämpfte und/oder schallgedämmte Axialkolbenmaschine**
Muffled and/or silenced axial piston engine
Moteur à pistons axiaux à son réduit et/ou isolé acoustiquement

(30) Priorität: 04.09.2006 DE 102006041395
(43) Veröffentlichungstag der Anmeldung: 12.03.2008
(73) Patentinhaber: ROBERT BOSCH GMBH, 70442 Stuttgart (DE)
(72) Erfinder: Cichon, Martin, 70499 Stuttgart (DE)

(56) Entgegenhaltungen:
- WO-A-2006/053526
- DE-A1- 19 960 941
- US-A- 3 991 658
- US-A- 4 508 011

## Beschreibung

### Stand der Technik

Die Erfindung betrifft eine Axialkolbenmaschine gemäß dem Oberbegriff des Anspruchs 1.

Eine derartige Axialkolbenmaschine, bei der die Schrägscheibe als Schwenkwiege ausgebildet ist, ist aus der US 4508011 bekannt.

Der Erfindung liegt die Aufgabe zugrunde, eine Axialkolbenmaschine mit reduzierter Geräuschentwicklung vorzuschlagen.

Diese Aufgabe wird mit den Merkmalen des Anspruchs 1 gelöst.

Vorteilhafte Weiterbildungen der Erfindung sind in den Unteransprüchen angegeben.

Gemäß einer vorteilhaften Ausgestaltungsform der Erfindung ist mit Vorteil vorgesehen, dass die Elastomerschicht ein geringeres Elastizitätsmodul und/oder eine geringere Dichte aufweist als die an sie angrenzenden metallischen Bauteile der Schrägscheibe. Hierdurch wird an der Grenzfläche zwischen einem metallischen Bauteil der Schrägscheibe und der angrenzenden Elastomerschicht ein Impedanzsprung realisiert, der die Körperschallwellen reflektiert. Je größer dieser Impedanzsprung ist, desto größer ist der Anteil der reflektierten Körperschallwellen, was in einer verbesserten Geräuschreduzierung resultiert. Eine höhere Materialdämpfungseigenschaft des Elastomers führt zur Dissipation von Schwingungsenergie in Form von Wärme. Demnach wird die Dämpfung mit zunehmender Dämpfungseigenschaft des Elastomers verbessert.

In Weiterbildung der Erfindung ist mit Vorteil vorgesehen, dass die einzelnen Bauteile der Schrägscheibe nicht nur auf der Elastomerschicht aufliegen, sondern dass diese von der Elastomerschicht zusammengehalten werden. Bevorzugt sind außer der Elastomerschicht keine weiteren Verbindungsmittel wie Nuten, Schrauben, etc. vorgesehen, wodurch Schallbrücken vermieden werden. Bevorzugt wird bei der Herstellung der Schrägscheibe Elastomermaterial zwischen die Bauteile eingebracht, woraufhin die Metallbauteile zusammen mit der Elastomerschicht, insbesondere aus Kautschuk oder mit einem Kautschukanteil, vulkanisiert werden.

Gemäß einer bevorzugten Ausführungsform der Erfindung ist mit Vorteil vorgesehen, dass die Elastomerschicht parallel zur Gleitoberfläche der Schrägscheibe angeordnet ist, die Schrägscheibe also mindestens zwei Bauteile mit einander zugewandten Parallelflächen aufweist, zwischen denen die Elastomerschicht angeordnet ist.

Damit die Förderleistung der Axialkolbenmaschine variierbar ist, ist in Ausgestaltung der Erfindung mit Vorteil vorgesehen, dass die Schrägscheibe verschwenkbar innerhalb des Gehäuses gelagert, also als Schwenkwiege ausgebildet ist. Zur Minimierung der Körperschallweiterleitung an das Gehäuse ist die Elastomerschicht bevorzugt im Bereich des Lagers der Schwenkwiege angeordnet. Selbstverständlich kann zusätzlich oder alternativ zur gedämpften Lagerung des Lagers eine oder mehrere Elastomerschichten innerhalb der Schrägscheibe, bevorzugt parallel zur Gleitoberfläche angeordnet werden.

Eine Möglichkeit zur Integration der Elastomerschicht in das Lager besteht darin, zwischen einer Lagerschale des Lagers und dem Gehäuse und/oder zwischen eine Lagerschale und der Schrägscheibe die Elastomerschicht anzuordnen, so dass die Körperschallwellen die Elastomerschicht auf ihrem Weg zum Gehäuse passieren müssen. Insbesondere bei der Ausbildung des Lagers als Gleitlager ist es von Vorteil, wenn die Lagerschale aus einem verschleißarmen Material, insbesondere aus Bronze ausgebildet ist, so dass eine Gleitpaarung aus Bronze und Stahl gebildet ist.

Alternativ kann das Lager auch als Wälzlager ausgeführt werden, wobei das Wälzlager gegenüber dem Gehäuse und/oder gegenüber der Schrägscheibe über mindestens eine Elastomerschicht abgepuffert ist.

Gemäß einer Weiterbildung der Erfindung ist mit Vorteil vorgesehen, dass die Elastomerschicht nicht einlagig oder einstückig ausgebildet ist, sondern aus mehreren, vorzugsweise unterschiedlichen, insbesondere miteinander verbundenen, Materiallagen besteht. Hierdurch können weitere Impedanzsprünge innerhalb der Elastomerschicht realisiert werden.

### Kurze Beschreibung der Zeichnungen

Weitere Vorteile und zweckmäßige Ausführungen der Erfindung sind in den weiteren Ansprüchen, der Figurenbeschreibung und den Figuren erläutert.

Es zeigen:
- Fig. 1:: eine schematische geschnittene Darstellung einer Axialkolbenmaschine mit einer als Schwenkwiege ausgebildeten Schrägscheibe,
- Fig. 2:: eine um 90° gedrehte Ansicht von Fig. 1,
- Fig. 3:: ein Detail aus den Fig. 1 und 2, das den mehrteiligen Aufbau der Schrägscheibe zeigt und
- Fig. 4:: ein Detail aus Fig. 2, aus dem die Abpufferung einer Lagerschale eines Gleitlagers gegenüber dem Axialkolbengehäuse mittels einer Elastomerschicht gezeigt ist.

### Ausführungsformen der Erfindung

In den Figuren sind gleiche Bauteile und Bauteile mit gleicher Funktion mit den gleichen Bezugszeichen gekennzeichnet.

In Fig. 1 ist eine Axialkolbenmaschine 1 mit einer als Schwenkwiege ausgebildeten bzw. schwenkbar gelagerten Schrägscheibe 2 dargestellt. Die Axialkolbenmaschine 1 besitzt ein Gehäuse 3, in dem eine Welle 4 mit Hilfe zweier in axialer Richtung beabstandeter Wälzlager 5, 6 drehbar gelagert ist. Die Welle 4 ist mit einem Zylinderkörper 7 drehfest verbunden, wobei innerhalb von über den Umfang des Zylinderkörpers 7 verteilten Zylinderbohrungen 8 in axialer Richtung parallel zur Welle 4 bewegbare Kolben 9 angeordnet sind. Die Kolben 9 rotieren zusammen mit der Welle 4 und dem Zylinderkörper 7 in Umfangsrichtung und stützen sich dabei mit Gleitschuhen 10 auf der Gleitoberfläche 11 der Schrägscheibe 2 ab. Mit Hilfe einer Schraubendruckfeder 12 wird der Zylinderkörper 7 gegen eine Steuerplatte 13 angefedert, in der eine Saugniere 14 und eine Druckniere 15 eingebracht sind. Die Steuerplatte 13 liegt mit der in der Zeichnungsebene rechten Seite an einer Anschlussplatte 16 in der Weise an, dass sich die Saugniere 14 an einem Sauganschluss 17 und die Druckniere 15 an einem Druckanschluss 18 befinden. Durch die Rotation des Zylinderkörpers 7 um die nicht eingezeichnete Zylinderachse und durch die kinematische Führung der Kolben 9 in den Zylinderbohrungen 8 und an der Schrägscheibe 2 bzw. an der Schwenkwiege führen die Kolben 9 periodische Bewegungen in axialer Richtung parallel zur Welle 4 aus, wobei in der Bewegungsrichtung von der Steuerplatte 13 weg das Fluid aus der Saugniere 14 angesaugt wird, wobei das Fluid in der entgegengesetzten Bewegungsrichtung in die Druckniere 15 gefördert wird.

In der Darstellung gemäß Fig. 1 ist die Schrägscheibe 2 in einer Schrägposition dargestellt, wohingegen die Schrägscheibe 2 in Fig. 2 eine nicht geneigte, d.h. orthogonal zur Welle 4 angeordnete Position einnimmt. Wird die Welle 4 in letzterer Position der Schrägscheibe 2 in Rotation versetzt, bewegen sich die Kolben 9 nicht axial, sondern nur in Umfangsrichtung und es erfolgt keine Fluidförderung, wohl aber werden die Kolben beim Überstreichen der Druckniere bzw. Saugniere abwechselnd mit Förderdruck bzw. Saugdruck beaufschlagt.

Befindet sich die Schrägscheibe 2 in Betriebsposition gemäß Fig. 1 wirken auf die Kolben hohe Kräfte mit wechselnder Amplitude, wodurch Körperschallwellen entstehen. Zur Reduzierung der Körperschallweiterleitung durch die Schrägscheibe 2 hindurch zu dem Gehäuse 3 ist die Schrägscheibe 2 aus drei parallelen Bauteilen 19, 20, 21 ausgebildet, wobei die Gleitoberfläche 11 von dem Bauteil 19 aus Metall gebildet ist. Bauteil 21 bildet einen Grundkörper der Schrägscheibe 2 aus, wohingegen Bauteil 20 als Zwischenschicht zwischen dem Bauteil 19 und Bauteil 21 ausgeführt ist (vgl. Fig. 3). Zwischen dem Bauteil 19 und dem Bauteil 20 sowie zwischen dem Bauteil 20 und dem Bauteil 21 ist jeweils eine Elastomerschicht 22, 23 angeordnet, wobei die Bauteile 19, 20, 21 ausschließlich durch die Elastomerschichten 22, 23 zusammengehalten werden. Die Elastomerschichten 22, 23 weisen ein geringeres Elastizitätsmodul und eine geringere Dichte auf als die Bauteile 19, 20, 21 aus Metall, insbesondere aus Stahl, so dass an den Grenzflächen 24, 25 zwischen dem Bauteil 19 und der Elastomerschicht 22 sowie zwischen dem Bauteil 20 und der Elastomerschicht 23 ein Impedanzsprung realisiert ist, aufgrund dessen die Körperschallwellen zurück in Richtung der Kolben 9 reflektiert werden. Aufgrund der Dämpfungseigenschaft des Elastomermaterials erfolgt gleichzeitig eine Dissipierung der Schwingungsenergie in Form von Wärme.

Zur zusätzlichen Verminderung einer Geräuschentwicklung ist bei dem gezeigten Ausführungsbeispiel vorgesehen, dass die Lagerschale 26 des als Gleitlager ausgebildeten Lagers 27 zur verschwenkbaren Lagerung der Schrägscheibe 2 über eine Elastomerschicht 28 mit dem Gehäuse 3 verbunden ist. Hierdurch erfolgt an mehreren beabstandeten Stellen der Schrägscheibe 2 sowohl eine Schwingungsdämpfung als auch eine Schwingungsdämmung.

## Patentansprüche

1. Axialkolbenmaschine mit einem Gehäuse (3) und mit in Zylinderbohrungen (8) eines innerhalb des Gehäuses (3) rotierbaren Zylinderkörpers (7) angeordneten Kolben (9), die sich auf einer Schrägscheibe (2) abstützen, wobei zur Reduzierung der Körperschallausbreitung von den Kolben (9) über die Schrägscheibe (2) an das Gehäuse (3) mindestens eine Elastomerschicht (22, 23, 28) vorgesehen ist,
**dadurch gekennzeichnet,**
**dass** die Schrägscheibe (2) mehrteilig, insbesondere zweiteilig, ausgeführt ist und dass die Elastomerschicht (22, 23, 28) zwischen mindestens zwei Teilen (19, 20, 21, 26) der Schrägscheibe (2) angeordnet ist.

2. Axialkolbenmaschine nach Anspruch 1, **dadurch gekennzeichnet, dass** die Elastomerschicht (22, 23, 28) ein geringeres Elastizitätsmodul und/oder eine geringere Dichte aufweist als die metallischen Bauteile (19, 20, 21) der Schrägscheibe.

3. Axialkolbenmaschine nach Anspruch 1, **dadurch gekennzeichnet, dass** die mindestens zwei Teile (19, 20, 21, 26) der Schrägscheibe (2), vorzugsweise ausschließlich, über die Elastomerschicht (22, 23, 28) miteinander verbunden sind.

4. Axialkolbenmaschine nach einem der Ansprüche 1 oder 3, **dadurch gekennzeichnet, dass** die Elastomerschicht (22, 23, 28) parallel zu einer den Kolben (9) zugewandten Gleitoberfläche (11) der Schrägscheibe (2) angeordnet ist.

5. Axialkolbenmaschine nach einem der vorhergehenden Ansprüche, **dadurch gekennzeichnet, dass** die Schrägscheibe (2) als mit mindestens einem Lager (27) im Gehäuse (2) gelagerte Schwenkwiege ausgebildet ist und dass die Elastomerschicht (28) in das Lager (27) integriert ist.

6. Axialkolbenmaschine nach Anspruch 5, **dadurch gekennzeichnet, dass** die Elastomerschicht (28) zwischen einer Lagerschale (26), insbesondere aus Bronze, und dem Gehäuse (2), insbesondere aus einer Eisenlegierung, vorzugsweise Gusseisen, und/oder zwischen einer Lagerschale, insbesondere aus Bronze, und der Schrägscheibe (2), insbesondere aus einer Eisenlegierung, vorzugsweise Gusseisen, angeordnet ist.

7. Axialkolbenmaschine nach einem der Ansprüche 5 oder 6, **dadurch gekennzeichnet, dass** das Lager (27) als Gleitlager ausgeführt ist.

8. Axialkolbenmaschine nach einem der vorhergehenden Ansprüche, **dadurch gekennzeichnet, dass** das Lager (27) als Wälzlager ausgeführt ist.

9. Axialkolbenmaschine nach einem der vorhergehenden Ansprüche, **dadurch gekennzeichnet, dass** die Elastormerschicht (22, 23, 28) mehrlagig ist, wobei mindestens zwei Lagen aus einem unterschiedlichen Material bestehen.

## Claims

1. Axial piston engine having a housing (3) and having pistons (9) which are supported on a swashplate (2) and which are arranged in cylinder bores (8) of a cylinder body (7) which is rotatable within the housing (3), with at least one elastomer layer (22, 23, 28) being provided for reducing the propagation of body-borne sound from the pistons (9) via the swashplate (2) to the housing (3),
**characterized**
**in that** the swashplate (2) is of multi-part, in particular two-part design and in that the elastomer layer (22, 23, 28) is arranged between at least two parts (19, 20, 21, 26) of the swashplate (2).

2. Axial piston engine according to Claim 1, **characterized in that** the elastomer layer (22, 23, 28) has a lower modulus of elasticity and/or a lower density than the metallic components (19, 20, 21) of the swashplate.

3. Axial piston engine according to Claim 1, **characterized in that** the at least two parts (19, 20, 21, 26) of the swashplate (2) are connected to one another preferably exclusively via the elastomer layer (22, 23, 28).

4. Axial piston engine according to one of Claims 1 or 3, **characterized in that** the elastomer layer (22, 23, 28) is arranged parallel to a sliding surface (11), which faces towards the pistons (9), of the swashplate (2).

5. Axial piston engine according to one of the preceding claims, **characterized in that** the swashplate (2) is designed as a pivot cradle which is mounted in the housing (2) by means of at least one bearing (27), and **in that** the elastomer layer (28) is integrated into the bearing (27).

6. Axial piston engine according to Claim 5, **characterized in that** the elastomer layer (28) is arranged between a bearing shell (26), composed in particular of bronze, and the housing (2), composed in particular of an iron alloy, preferably cast iron, and/or between a bearing shell, composed in particular of bronze, and the swashplate (2), composed in particular of an iron alloy, preferably cast iron.

7. Axial piston engine according to one of Claims 5 or 6, **characterized in that** the bearing (27) is designed as a plain bearing.

8. Axial piston engine according to one of the preceding claims, **characterized in that** the bearing (27) is designed as a rolling bearing.

9. Axial piston engine according to one of the preceding claims, **characterized in that** the elastomer layer (22, 23, 28) is of multi-ply form, with at least two plies being composed of different materials.

## Revendications

1. Moteur à pistons axiaux comprenant un boîtier (3) et des pistons (9) disposés dans des alésages de cylindre (8) d'un corps de cylindre (7) pouvant tourner à l'intérieur du boîtier (3), qui s'appuient sur un disque oblique (2), au moins une couche élastomère (22, 23, 28) étant prévue pour réduire la propagation du bruit de structure depuis les pistons (9) par le biais du disque oblique (2) jusqu'au boîtier (3),
**caractérisé en ce que**
le disque oblique (2) est réalisé en plusieurs parties, notamment en deux parties, et **en ce que** la couche élastomère (22, 23, 28) est disposée entre au moins deux parties (19, 20, 21, 26) du disque oblique (2).

2. Moteur à pistons axiaux selon la revendication 1, **caractérisé en ce que** la couche élastomère (22, 23, 28) présente un module d'élasticité plus faible, et/ou une densité plus faible, que les composants métalliques (19, 20, 21) du disque oblique.

3. Moteur à pistons axiaux selon la revendication 1, **caractérisé en ce que** les au moins deux parties (19, 20, 21, 26) du disque oblique (2), sont connectées l'une à l'autre de préférence exclusivement par le biais de la couche élastomère (22, 23, 28).

4. Moteur à pistons axiaux selon l'une quelconque des revendications 1 ou 3, **caractérisé en ce que** la couche élastomère (22, 23, 28) est disposée parallèlement à une surface de glissement (11) du disque oblique (2) tournée vers les pistons (9).

5. Moteur à pistons axiaux selon l'une quelconque des revendications précédentes, **caractérisé en ce que** le disque oblique (2) est réalisé sous forme de berceau pivotant monté avec au moins un palier (27) dans le boîtier (3) et **en ce que** la couche élastomère (28) est intégrée dans le palier (27).

6. Moteur à pistons axiaux selon la revendication 5, **caractérisé en ce que** la couche élastomère (28) est disposée entre une coque de palier (26), notamment en bronze, et le boîtier (3), notamment en un alliage de fer, de préférence en fonte de fer, et/ou entre une coque de palier, notamment en bronze, et le disque oblique (2), notamment en un alliage de fer, de préférence en fonte de fer.

7. Moteur à pistons axiaux selon l'une quelconque des revendications 5 ou 6, **caractérisé en ce que** le palier (27) est réalisé sous forme de palier lisse.

8. Moteur à pistons axiaux selon l'une quelconque des revendications précédentes, **caractérisé en ce que** le palier (27) est réalisé sous forme de palier à roulements.

9. Moteur à pistons axiaux selon l'une quelconque des revendications précédentes, **caractérisé en ce que** la couche élastomère (22, 23, 28) est multicouche, au moins deux couches se composant d'un matériau différent.
